# DEMANDE DE BREVET EUROPEEN

(11) **EP 1 017 037 A1**
(43) Date de publication de la demande: **05.07.2000**
(21) Numéro de dépôt: 99403169.8
(22) Date de dépôt: 16.12.1999
(51) Int. Cl.: G09F 5/04

(54) **Dispositif de présentation d'échantillons**

(30) Priorité: 28.12.1998 FR 9816779
(71) Demandeur: Rambault, 16500 Confolens (FR)
(72) Inventeur: Moreau, Jean-Christophe, 87310 Saint Laurent Sur Gorre (FR); Caille, Bernadette, 16500 Confolens (FR)
(74) Mandataire: Debay, Yves

(57) **Abrégé**

Dispositif de présentation d'échantillons caractérisé en ce qu'il comprend une couverture (1) comportant au moins deux articulations (13, 14) formant aux moins trois panneaux (10, 11, 12) et autorisant la rotation des panneaux (10, 11, 12) les uns par rapport aux autres, des moyens de (2, 21) solidarisation d'une pluralité d'échantillons (3), ces moyens (2, 21) de solidarisation étant fixés sur un premier panneau (10) de la couverture (1), et des moyens (5) de verrouillage fixés sur un deuxième panneau (12) de la couverture (1) et collaborant avec les moyens (2, 21) de solidarisation pour bloquer en rotation les panneaux (10, 11, 12) les uns par rapport aux autres avec une force déterminée, les moyens (5) de verrouillage étant déverrouillables.

## Description

La présente invention concerne un dispositif de présentation d'échantillons, utilisé notamment pour présenter une collection de tissu ou de papier.

Il est connu dans l'art antérieur des dispositifs de reliure utilisés pour la présentation de tissu. La plupart de ces dispositifs comprennent une pluralité d'échantillons de tissus fixés sur une reliure par l'intermédiaire d'un système à vis. De même, la plupart des dispositifs de présentation d'échantillons de l'art antérieur nécessitent le démontage complet de la reliure pour enlever ou ajouter un échantillon. De plus, ils ne permettent pas la consultation des échantillons en les feuilletant comme les pages d'un livre.

La présente invention a donc pour objet de pallier les inconvénients de l'art antérieur en proposant un dispositif de présentation d'échantillons permettant d'enlever ou d'ajouter un échantillon facilement et de consulter facilement les échantillons.

Ce but est atteint par le fait que le dispositif de présentation d'échantillons de tissus comprend une couverture comportant au moins deux articulations formant aux moins trois panneaux et autorisant la rotation des panneaux les uns par rapport aux autres, des moyens de solidarisation d'une pluralité d'échantillons, ces moyens de solidarisation étant fixés sur un premier panneau de la couverture, et des moyens de verrouillage fixés sur un deuxième panneau de la couverture collaborant avec les moyens de solidarisation pour bloquer en rotation les panneaux les uns par rapport aux autres avec une force déterminée, les moyens de verrouillage étant déverrouillables.

Selon une autre particularité, les moyens de solidarisation comprennent un mécanisme à au moins deux anneaux, solidaire du premier panneau correspondant au panneau inférieur du dispositif, le système d'ouverture des anneaux étant, soit un système à levier, soit un système de liaison élastique des anneaux.

Selon une autre particularité, les moyens de verrouillage comprennent un nombre de loqueteaux inférieur ou égal au nombre d'anneaux, ces loqueteaux étant fixés sur le deuxième panneau correspondant au panneau supérieur de la couverture et situés en vis-à-vis du panneau supérieur comportant le mécanisme à anneaux, lorsque chaque loqueteau est verrouillé sur un anneau.

Selon une autre particularité, un troisième panneau de la couverture correspondant au panneau latéral comprend des moyens de préhension destinés au transport ou à la suspension du dispositif.

Selon une autre particularité, la force déterminée de verrouillage des moyens de verrouillage est inférieure à la force de fermeture des anneaux, mais supérieure aux efforts de traction résultant du transport par les moyens de préhension.

Selon une autre particularité, un échantillon est constitué d'un morceau de tissus comportant une pluralité de perforations au moins en nombre correspondant au nombre d'anneaux destinés à permettre la mise en place de l'échantillon sur les anneaux.

D'autres particularités et avantages de la présente invention apparaîtront plus clairement à la lecture de la description ci-après faite en référence aux dessins annexés dans lesquels :
- la figure 1 représente une vue de côté du dispositif selon l'invention en position verrouillée
- la figure 2 représente une vue de côté du dispositif selon l'invention en position déverrouillée.
- la figure 3 représente une vue simplifiée et en perspective du dispositif selon l'invention.

Le dispositif selon l'invention va à présent être décrit en référence aux figures 1 à 3.

Le dispositif selon l'invention comprend une couverture (1) formée d'au moins trois panneaux (10, 11, 12) liés par des articulations (13, 14) de sorte que chaque panneau (10, 11, 12) est mobile en rotation par rapport au panneau adjacent. La couverture (1) est, par exemple, constituée d'une feuille de carton d'un seul tenant comportant au moins deux plis (13, 14), correspondant aux articulations de la couverture (1). Ainsi, les deux plis (13, 14) relient entre eux au moins trois panneaux (10, 11, 12). Cette feuille de carton est, par exemple, recouverte d'un matériau tel que de la toile, une feuille de PVC, ou du papier imprimé pour réaliser une décoration et/ou une protection de la couverture.

Dans l'exemple de réalisation représenté aux figures 1 à 3, le dispositif comprend 3 panneaux (10, 11, 12). Un premier panneau (10) constitue la surface d'appui ou le panneau inférieur du dispositif. Un deuxième panneau (11), adjacent au premier panneau (10), constitue un montant latéral du dispositif, la largeur du panneau latéral (11) correspondant à l'épaisseur du dispositif. Un troisième panneau (12), adjacent au deuxième panneau (11), constitue le panneau supérieur du dispositif, les dimensions du panneau supérieur (12) sont, par exemple, inférieures au panneau inférieur (10) de sorte que la forme générale de la section longitudinale du dispositif en position verrouillée corresponde sensiblement à un U dont une des branches parallèles est plus grande que l'autre et correspond au panneau inférieur de la couverture.

Selon l'invention, le dispositif comprend des moyens (2, 21) de solidarisation d'une pluralité d'échantillons (3) à la couverture (1). Ces moyens (2, 21) de solidarisation sont fixés sur le panneau de la couverture le plus long et sont conformés pour permettre l'insertion d'une pluralité d'échantillons (3) de sorte qu'une fois insérés et lorsque le dispositif est en position déverrouillé, les échantillons (3) peuvent être aisément manipulés, consultés, et retirés des moyens (2, 21) de solidarisation, par un utilisateur, sans qu'il ait à effectuer de démontage du dispositif selon l'invention.

Les moyens (2, 21) de solidarisation comprennent, par exemple, un mécanisme à anneaux, comprenant au moins deux anneaux (2) montés sur un support (21). Ce mécanisme (21) est similaire au mécanisme utilisé pour les classeurs à anneaux. Ainsi, le système d'ouverture des anneaux (2) est, par exemple, du type levier ou encore utilise l'élasticité du montage des anneaux (2) sur leur support (21). Le support du mécanisme à anneaux (2, 21) est fixé, par exemple par l'intermédiaire de rivets, sur la surface du panneau inférieur (10) opposée à la surface d'appui de la couverture (1), de sorte que les anneaux (2) soient sensiblement perpendiculaires au panneau inférieur (10).

L'insertion des échantillons (3) est réalisée en opérant dans un premier temps une perforation de chaque échantillon (3) en fonction de la position et du nombre d'anneaux (2) du mécanisme à anneaux, puis en enfilant chaque échantillon (3) sur les anneaux (2) les uns au-dessus des autres. Une fois tous les échantillons (3) souhaités mis en place, les anneaux (2) sont refermés. Ainsi, on comprend que la consultation ou la manipulation des échantillons (3) ainsi que leur enlèvement éventuel sont facilités par l'utilisation du mécanisme à anneaux. En effet, lorsque la couverture est en position déverrouillée (fig. 2) les échantillons peuvent être feuilletés en pivotant sur les anneaux (2) du mécanisme à anneaux. De même, lorsque l'utilisateur souhaite retirer ou ajouter un ou plusieurs échantillons (3), il suffit de feuilleter les échantillons jusqu'à la position souhaitée, puis d'ouvrir les anneaux (2) pour ajouter ou retirer le ou les échantillons souhaités. Ensuite, il suffit de refermer les anneaux (2). Un échantillon (3) est par exemple constitué d'un morceau de tissu dont les dimensions sont, par exemple, inférieures aux dimensions du panneau (10) inférieur.

Le dispositif selon l'invention comprend également, des moyens (5) de verrouillage des panneaux (10, 11, 12) de la couverture. Ces moyens (5) de verrouillage sont fixés sur un panneau (12) de la couverture et solidarisent temporairement ce panneau (12) sur les moyens (2, 21) de solidarisation. Ainsi, en position verrouillée (fig. 1), les moyens (5) de verrouillage assurent le blocage en rotation des panneaux (10, 11, 12) les uns par rapport aux autres. Dans cette position, le panneau supérieur (12) et le panneau inférieur (10) de la couverture (1) sont, par exemple, parallèles entre eux, et le montant (11) latéral est perpendiculaire au panneau supérieur (12) et au panneau inférieur (10). La force de verrouillage des moyens (5) de verrouillage sur les moyens (2, 21) de solidarisation, est suffisante pour éviter tout déverrouillage intempestif, lors du transport du dispositif par une poignée (4) solidaire du montant latéral (11). Par contre, la force de verrouillage n'est pas suffisante pour empêcher un utilisateur de déverrouiller les moyens (5) de verrouillage afin, par exemple, de manipuler les échantillons (3). La force de verrouillage est également suffisante pour assurer le blocage en rotation des panneaux (10, 11, 12) lorsque le dispositif est suspendu par le montant latéral (11).

Les moyens (5) de verrouillage comprennent, par exemple, une pluralité de loqueteaux (5), fixés, par exemple par l'intermédiaire de rivets, sur la face non visible du panneau supérieur (12) de la couverture, lorsque le dispositif est en position verrouillée. Les loqueteaux sont des pièces en forme de U dans les jambes duquel sont formés des logements retenant des billes sollicitées en permanence vers le centre du U par des moyens élastiques. Les anneaux viennent se loger en déplaçant les billes dans l'entrejambe du U et sont maintenus par les forces élastiques qui repoussent les billes après le passage de l'anneau, vers le milieu du U. Le nombre de loqueteaux (5) correspond, par exemple, au plus, au nombre d'anneaux (2) du mécanisme à anneaux (21), de sorte que chaque loqueteau (5) vient se verrouiller sur chaque anneau (2) du mécanisme à anneaux en position de verrouillage (fig. 1). On comprend que dans cette configuration, lorsque le dispositif selon l'invention est, par exemple, suspendu par le panneau (11) latéral, et est en position verrouillée (fig. 1), les loqueteaux (5) assurent le blocage en rotation des panneaux (10, 11, 12) de la couverture (1) ce qui empêche le déploiement de la couverture selon l'invention et facilite donc son transport. De plus, la force exercée sur les anneaux (2) par les loqueteaux, du fait de la gravité, n'est pas suffisante pour provoquer l'ouverture des anneaux (2). En effet, soit les anneaux (2) ne s'ouvrent que par l'intermédiaire de l'actionnement d'un levier, soit l'ouverture des anneaux (2) est provoquée par une force tendant à écarter les anneaux (2). Dans le premier cas, on comprend que la force exercée par les loqueteaux (5) n'agit pas sur le levier, par conséquent, l'ouverture des anneaux (2) est impossible. Dans le deuxième cas, la force de fermeture des anneaux (2) doit préférentiellement être supérieure à la force de verrouillage des loqueteaux (5). Ainsi, dans le cas extrême, par exemple, où le poids total des échantillons est supérieur au poids autorisé, les loqueteaux (5) se déverrouilleront avant que les anneaux (2) ne s'ouvrent. Ainsi, les échantillons (3) seront toujours maintenus par les anneaux (2).

Afin de faciliter le transport du dispositif selon l'invention en position verrouillée (fig. 1), celui-ci comprend, par exemple, des moyens (4) de préhension. Ces moyens peuvent être une cordelette ou un galon, fixé, par exemple, sur le panneau latéral (11) du dispositif pour former une poignée de transport. Ainsi, comme décrit précédemment, les loqueteaux (5) assurent le blocage en rotation des panneaux (10, 11, 12) de la couverture (1) lorsque le dispositif est suspendu par le panneau latéral (11), ce qui facilite son transport.

Il est clair que d'autres modifications à la portée de l'homme du métier entrent dans le cadre de l'invention. Ainsi, les loqueteaux (5) peuvent être remplacés par un système de targette, déverrouillable manuellement par l'intermédiaire d'un doigt actionné par l'utilisateur. La targette est sollicitée en permanence vers sa position de verrouillage sur chaque anneau par des moyens élastiques. L'espace entre le panneau et la tige de la targette correspond à l'épaisseur de l'anneau.

Pour améliorer l'esthétique, les rivets de fixation des loqueteaux ou targettes sur le panneau supérieur (12) sont cachés par un volet supplémentaire articulé à l'extrémité du panneau supérieur (12), replié et collé sur celui-ci pour cacher les rivets.

## Revendications

1. Dispositif de présentation d'échantillons comportant des moyens (2,21) de solidarisation d'une pluralité d'échantillons ( 3), caractérisé en ce qu'il comprend une couverture (1) comportant au moins deux articulations (13,14) formant au moins trois panneaux (10,11,12) et autorisant la rotation des panneaux (10,11,12) les uns par rapport aux autres, les moyens (2,21) de solidarisation étant fixés sur un premier panneau (10) de la couverture (1), et des moyens (5) de verrouillage fixés sur la face non visible du deuxième panneau (12) de la couverture (1), en position verrouillée, distincts des moyens (2,21) de solidarisation, et collaborant avec les moyens (2,21) de solidarisation pour bloquer en rotation les panneaux (10,11,12) les uns par rapport aux autres avec une force déterminée, les moyens (5) de verrouillage étant déverrouillables et permettant, une fois la rotation du deuxième panneau libérée, le pivotement des échantillons sur les moyens de solidarisation.

2. Dispositif de présentation d'échantillons selon la revendication 1, caractérisé en ce que les moyens (2, 21) de solidarisation comprennent un mécanisme (21) à au moins deux anneaux (2), solidaire du premier panneau (10) correspondant au panneau inférieur du dispositif, le système d'ouverture des anneaux (2) étant soit un système à levier, soit un système de liaison élastique des anneaux (2).

3. Dispositif de présentation d'échantillons selon la revendication 2, caractérisé en ce que les moyens (5) de verrouillage comprennent un nombre de loqueteaux (5) inférieur ou égal au nombre d'anneaux (2), ces loqueteaux (5) étant fixés sur le deuxième panneau (12) correspondant au panneau supérieur de la couverture (1) et situés en vis-à-vis du panneau supérieur comportant le mécanisme (21) à anneaux (2), lorsque chaque loqueteau est verrouillé sur un anneau (2).

4. Dispositif de présentation d'échantillons selon l'une des revendications 1 à 3, caractérisé en ce qu'un troisième panneau (11) de la couverture (1) correspondant au panneau latéral comprend des moyens (4) de préhension destinés au transport ou à la suspension du dispositif.

5. Dispositif de présentation d'échantillons selon les revendications 2 et 4 prises en combinaison avec l'une des revendications 1 ou 3, caractérisé en ce que la force déterminée de verrouillage des moyens (5) de verrouillage est inférieure à la force de fermeture des anneaux (2), mais supérieure aux efforts de traction résultant du transport par les moyens (4) de préhension.

6. Dispositif de présentation d'échantillons selon la revendication 2 prise en combinaison avec l'une des revendications 1, 3 à 5, caractérisé en ce qu'un échantillon (3) est constitué d'un morceau de tissu comportant une pluralité de perforations, au moins en nombre correspondant aux nombre d'anneaux, destinées à permettre la mise en place de l'échantillon sur les anneaux (2).
